# EUROPÄISCHE PATENTSCHRIFT

(11) **EP 3 408 153 B1**
(45) Veröffentlichungstag und Bekanntmachung des Hinweises auf die Patenterteilung: **15.09.2021**
(21) Anmeldenummer: 17727141.8
(22) Anmeldetag: 22.05.2017
(51) Int. Cl.: B61D 13/00, B61D 17/08

(54) **ROHBAUKASTEN UND FAHRZEUG**
BODY-SHELL BOX AND VEHICLE
CAISSE NUE ET VÉHICULE

(30) Priorität: 30.06.2016 DE 102016211873
(43) Veröffentlichungstag der Anmeldung: 05.12.2018
(73) Patentinhaber: Siemens Mobility GmbH, 81739 München (DE)
(72) Erfinder: BAUMANN, Stefan, 86609 Donauwörth (DE)
(86) Internationale Anmeldenummer: PCT/EP2017/062272
(87) Internationale Veröffentlichungsnummer: WO 2018/001644

(56) Entgegenhaltungen:
- EP-A1- 2 966 307
- EP-A2- 1 215 099
- WO-A1-2012/150091
- DE-A1- 19 619 212
- DE-A1-102010 014 962
- DE-A1-102012 206 288
- DE-A1-102013 112 152
- DE-C1- 10 009 105

## Beschreibung

Die Erfindung betrifft einen Rohbaukasten und ein Fahrzeug, insbesondere ein spurgeführtes Fahrzeug.

Fahrzeuge, insbesondere spurgeführte Fahrzeuge wie Straßenbahnen, umfassen gemeinhin einen meist unebenen Rohbaukasten, der durch Seitenwände mit optisch ansprechender, aerodynamischer Oberfläche veredelt wird. Ziel ist eine in plane und vertikal stehende Oberfläche.

Dazu kann auf den Rohbaukasten eine Beplankung geklebt werden. Alternativ kann die Oberfläche plan gespachtelt werden.

Aus der DE 100 09 105 C1 ist ein Flächenelement und ein Verfahren zum Herstellen eines Flächenelements für Wagenkästen in Sandwichbauweise, das eine Außenbeplankung umfasst, bekannt.

Aus der DE 10 2012 206288 A1 ist ein Verbindungselement bekannt, mittels dem Verkleidungselemente mit der Innenseite von Seitenwänden eines Schienenfahrzeugs verbindbar sind.

Die Aufgabe besteht darin, eine einfach montierbare, perfekt plane Oberfläche von Seitenwänden von Fahrzeugen zu ermöglichen, die gegenüber Unebenheiten eines Rohbaukastens des Fahrzeugs tolerant ist.

Erfindungsgemäß wird zur Lösung dieser und anderer Aufgaben ein Rohbaukasten gemäß Anspruch 1 für ein Fahrzeug und ein Fahrzeug gemäß Anspruch 9 mit einem erfindungsgemäßen Rohbaukasten zur Verfügung gestellt.

Der Rohbaukasten umfasst eine Beplankung. Der Rohbaukasten ist dadurch gekennzeichnet, dass die Beplankung so mit dem Rohbaukasten mittels mindestens eines Ausgleichselements zum stufenlosen Toleranzausgleich in Querrichtung des Fahrzeugs verschraubt ist, dass die Beplankung unabhängig von Unebenheiten des Rohbaukastens eben ist.

Das oder die Ausgleichselemente ermöglichen, die Beplankung unabhängig von Unebenheiten des Rohbaukastens so auszurichten, dass eine auf die Beplankung montierte Seitenwand perfekt ausgerichtet und plan, also perfekt eben, ist. Beplankung und Rohbaukasten sind so vorgespannt und verspannungsfrei verschraubt.

In einer bevorzugten Ausführungsform ist die Beplankung mit einer Fensterstrebe des Rohbaukastens mittels des Ausgleichselements vorgespannt und verspannungsfrei verbunden.

Dies ist eine übliche Anordnung der Beplankung.

Das Ausgleichselement kann an der Beplankung befestigt sein, und eine Schraube kann durch ein Loch in dem Rohbaukasten in das Ausgleichselement eingeschraubt sein.

Die Schraube steht dann nicht außen vor, wodurch die Aerodynamik verbessert wird. Zudem bietet sich kein Angriffspunkt für Vandalismus.

Das Ausgleichselement kann an einem Bauteil, das an die Beplankung angeschweißt ist, befestigt sein.

Das Bauteil kann dann Wärmeausdehnungen aufnehmen und so ausgebildet sein, dass ein Aufschwingen verhindert wird.

Die Beplankung kann einen angeschweißten Stift mit Außengewinde aufweisen, der durch ein Langloch in einem Bauteil geführt sein kann, wobei das Bauteil mittels eines Innengewindeelements an der Beplankung fixiert und das Ausgleichselement an dem Bauteil befestigt sein kann.

Das Langloch ermöglicht einen Toleranzausgleich in einer zur Fahrzeugquerrichtung senkrechten Richtung, beispielsweise der Fahrzeuglängsrichtung oder der Vertikalen.

Das Loch kann in einem weiteren Bauteil, das an den Rohbaukasten angeschweißt ist, ausgebildet sein.

Dadurch kann ein angestrebter Abstand zwischen der Beplankung und dem Rohbaukasten eingehalten werden, auch wenn das Abstandselement nur einen geringsten minimalen Abstand ermöglicht, der größer als der angestrebte Abstand ist.

Das Loch in dem weiteren Bauteil kann ein weiteres Langloch sein, welches senkrecht zum Langloch im Bauteil verlängert ist.

Damit lässt sich dann ein Toleranzausgleich in allen Richtungen bewerkstelligen.

Das weitere Bauteil kann eine Öffnung im Rohbaukasten innen überbrücken.

In einer bevorzugten Ausführungsform ist das Fahrzeug spurgeführt.

Speziell spurgeführte Fahrzeuge profitieren aerodynamisch und optisch von Seitenwänden mit perfekt ausgerichteten und ebenen Oberflächen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigt:
- Figur 1: eine Seitenansicht eines Rohbaukastens eines Fahrzeugs gemäß einer beispielhaften Ausführungsform der vorliegenden Erfindung,
- Figur 2: einen ersten ebenen Schnitt durch eine Fensterstrebe des Rohbaukastens einschließlich Beplankung,
- Figur 3: einen zweiten ebenen Schnitt durch die Fensterstrebe des Rohbaukastens einschließlich Beplankung und
- Figur 4: einen senkrechten Schnitt in Fahrzeugquerrichtung durch die Fensterstrebe des Rohbaukastens einschließlich Beplankung.

Figur 1 zeigt eine Seitenansicht eines Rohbaukastens 200 eines Fahrzeugs gemäß einer beispielhaften Ausführungsform der vorliegenden Erfindung. Der Rohbaukasten 200 ist von Innen gezeigt und umfasst Fensteröffnungen 220, die durch eine Fensterstrebe 230 getrennt sind. Die Fensterstrebe 230 weißt ihrerseits Öffnungen 235 auf.

Richtung X entspricht dabei einer Haupterstreckungsrichtung des Fahrzeugs (Längsrichtung bezüglich des Fahrzeugs)und Richtung Z der Vertikalen.

Zwei ebene Schnitte durch die Fensterstrebe 230 entlang der Ebenen A und B in Figur 1 sind in den Figuren 2 und 3 dreidimensional gezeigt. Richtung Y entspricht dabei einer Querrichtung bezüglich des Fahrzeugs, die zur Längsrichtung X und zur Vertikalen Z senkrecht steht.

Entlang der Fensterstrebe 230 erstreckt sich auf einer Außenseite des Rohbaukastens eine Beplankung 100. Seitlich ist die Beplankung 100 gegenüber der Fensterstrebe 230 durch Dichtungen 900, beispielsweise durch niederviskose, haftstarke Dichtungen oder Dichtungsbänder, abgedichtet. Mit der Beplankung kann ein Bauteil verbunden sein, das jedoch in Figur 3 nicht gezeigt ist. Im dargestellten Beispiel ist lediglich ein weiteres Bauteil 800 an Schweißpunkten 600 mit dem Rohbaukasten 200 auf einer Fahrzeuginnenseite des Rohbaukastens 200 verschweißt. Das weitere Bauteil 800 überbrückt die Öffnung 235 in der Fensterstrebe 230 des Rohbaukastens 200 und springt dabei weiter in Richtung Fahrzeuginneres zurück.

Im in Figur 3 gezeigten Ausführungsbeispiel der Erfindung ist die Beplankung 100 direkt mit einem Ausgleichselement 300 verbunden, welches von innen durch die Öffnung 235 in der Fensterstrebe 230 mit dem Bauteil 800 schraubverbunden ist. Das Ausgleichselement 300 ermöglicht Toleranzausgleich in Querrichtung Y. Dadurch ist die Beplankung 100 mit dem Rohbaukasten 200 in Querrichtung Y vorgespannt und doch verspannungsfrei schraubverbunden.

In der Figur 4 ist ein Detail eines Fahrzeugs gemäß einer weiteren beispielhaften Ausführungsform der vorliegenden Erfindung gezeigt. Figur 4 zeigt einen senkrechten Schnitt in Querrichtung Y durch eine Beplankung 100 auf einer Fahrzeugaußenseite und einen Rohbaukasten 200 senkrecht zur Längsrichtung X des Fahrzeugs. Der Schnitt führt weiterhin durch ein Ausgleichselement 300, mit dessen Hilfe Beplankung 100 und Rohbaukasten 200 miteinander verbunden sind, sowie ein mit der Beplankung 100 verbundenes Bauteil 700 und ein weiteres mit dem Rohbaukasten 200 verbundenes Bauteil 800. Im dargestellten Beispiel ist das weitere Bauteil 800 an Schweißpunkten 600 mit dem Rohbaukasten 200 auf einer Fahrzeuginnenseite des Rohbaukastens 200 verschweißt. Das weitere Bauteil 800 überbrückt eine Öffnung im Rohbaukasten 200 und springt dabei weiter in Richtung Fahrzeuginneres zurück.

Im in Figur 4 gezeigten Ausführungsbeispiel der Erfindung ist das Bauteil 700 von innen durch die Öffnung 235 in der Fensterstrebe 230 mit dem weiteren Bauteil 800 über ein Ausgleichselement 300 verschraubt. So ist die Beplankung 100 mit der Fensterstrebe 230 verbunden. Dies ist jedoch nur eine Möglichkeit der Verbindung.

Das Ausgleichselement 300 dient zum stufenlosen Toleranzausgleich in Fahrzeugquerrichtung. Eine Möglichkeit der Befestigung ist die Verwendung eines Halteringes mit Schnapphaken, die Erfindung ist jedoch nicht auf diese Befestigungsart beschränkt. Insbesondere kann das Ausgleichselement mit der Beplankung beziehungsweise einem an die Beplankung angeschweißten Bauteil über ein Langloch verschraubt sein. Oder das Ausgleichselement ist an dem Bauteil befestigt und das Bauteil ist mit der Beplankung über ein Langloch verschraubt.

Im Ausführungsbeispiel, wie es in Figur 4 gezeigt wird, ist an der Beplankung 100 ein Stift 120 mit Schraubgewinde angeschweißt. Der Stift 120 ist durch ein Langloch in Bauteil 700 geführt. Das Bauteil 700 ist dann mit einer auf den Stift 120 geschraubten Mutter 500 an der Beplankung 100 befestigt.

Das Ausgleichselement ermöglicht den stufenlosen Toleranzausgleich beispielsweise durch eine ausspindelbare Komponente in Fahrzeugquerrichtung Y.

Die Beplankung samt Ausgleichselement wird dann relativ zum Rohbaukasten fixiert.

Zwischen Beplankung und Rohbaukasten verbleibt dabei ein Abstand in Fahrzeugquerrichtung, der variieren kann und meist variiert.

Ein weiteres Langloch im Rohbaukasten, welches senkrecht zur Verlängerung des Langlochs im Bauteil 700 verlängert ist, ermöglicht zusammen mit dem Langloch im Bauteil 700 den Ausgleich von Toleranzen in der Fahrzeuglängsrichtung X und der Vertikalen Z. Dadurch ist die Beplankung 100 mit dem Rohbaukasten 200 auch in Längsrichtung X und in der Vertikalen vorgespannt und doch verspannungsfrei verbindbar. Die Langlöcher sind beide optional, insbesondere kann auch nur ein Langloch in einem der beiden Bauteile 700 und 800 vorhanden sein.

Die Schraube wird durch das Langloch hindurch in das Ausgleichselement eingeführt. Vorteilhafterweise, jedoch nicht notwendigerweise, wird dabei die Schraube mit Hilfe eines Einklemmelementes kraftschlüssig mit dem Ausgleichselement verbunden.

Durch ein definiertes Drehmoment auf die Schraube kann nun die ausspindelbare Komponente so weit ausgespindelt werden, bis sie den Rohbaukasten kontaktiert.

Überschreitet ein Reibmoment zwischen der ausspindelbaren Komponente und dem Rohbaukasten das definierte Drehmoment, so verklemmt sich die Komponente mit dem Rohbaukasten.

Dadurch löst sich die Kraftkupplung zwischen Einklemmelement und Schraube.

Die Schraube kann nun mit dem erforderlichen Anzugsmoment fixiert werden.

Rohbaukasten und Beplankung sind so vorgespannt und doch verspannungsfrei schraubverbunden.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann im Rahmen der Ansprüche hieraus abgeleitet werden.

## Patentansprüche

1. Rohbaukasten (200) für ein Fahrzeug umfassend eine Beplankung (100), die sich auf einer Außenseite des Rohbaukastens (200) erstreckt, wobei die Beplankung (100) so mit dem Rohbaukasten (200) mittels mindestens eines Ausgleichselements (300) zum stufenlosen Toleranzausgleich in Querrichtung des Fahrzeugs verschraubt ist, dass die Beplankung (100) unabhängig von Unebenheiten des Rohbaukastens (200) eben ist.

2. Rohbaukasten nach Anspruch 1, **dadurch gekennzeichnet, dass** die Beplankung (100) mit einer Fensterstrebe (230) des Rohbaukastens (200) mittels des Ausgleichselements (300) vorgespannt und verspannungsfrei verbunden ist.

3. Rohbaukasten nach Anspruch 1 oder 2, **dadurch gekennzeichnet, dass** Ausgleichselement (300) an der Beplankung (100) befestigt ist und eine Schraube (400) durch ein Loch in dem Rohbaukasten (200) in das Ausgleichselement (300) eingeschraubt ist.

4. Rohbaukasten nach Anspruch 3, **dadurch gekennzeichnet, dass** Ausgleichselement (300) an einem Bauteil (700), das an die Beplankung (100) angeschweißt ist, befestigt ist.

5. Rohbaukasten nach Anspruch 3, **dadurch gekennzeichnet, dass** die Beplankung (100) einen angeschweißten Stift (120) mit Außengewinde aufweist, der durch ein Langloch in einem Bauteil (700) geführt ist, wobei das Bauteil (700) mittels eines Innengewindeelements (500) an der Beplankung (100) fixiert ist und das Ausgleichselement (300) an dem Bauteil (700) befestigt ist.

6. Rohbaukasten nach einem der Ansprüche 3 bis 5, **dadurch gekennzeichnet, dass** das Loch in einem weiteren Bauteil (800), das an den Rohbaukasten angeschweißt ist, ausgebildet ist.

7. Rohbaukasten nach Anspruch 5 und nach Anspruch 6, **dadurch gekennzeichnet, dass** das Loch in dem weiteren Bauteil (800) ein weiteres Langloch ist, welches senkrecht zum Langloch im Bauteil (700) verlängert ist.

8. Rohbaukasten nach Anspruch 6 oder 7, **dadurch gekennzeichnet, dass** das weitere Bauteil eine Öffnung (235) in dem Rohbaukasten innen überbrückt.

9. Fahrzeug mit einem Rohbaukasten nach einem der vorangehenden Ansprüche.

10. Fahrzeug nach Anspruch 9, **dadurch gekennzeichnet, dass** das Fahrzeug spurgeführt ist.

## Claims

1. Vehicle body box (200) for a vehicle comprising a covering (100), which extends on an outer side of the vehicle body box (200), wherein the covering (100) is screwed to the vehicle body box (200) by means of at least one compensating element (300) for stepless tolerance compensation in the transverse direction of the vehicle such that the covering (100) is level regardless of irregularities of the vehicle body box (200).

2. Vehicle body box according to claim 1, **characterised in that** the covering (100) is pretensioned and connected in a tension-free manner to a window column (230) of the vehicle body box (200) by means of the compensating element (300).

3. Vehicle body box according to claim 1 or 2, **characterised in that** the compensation element (300) is fastened to the covering (100) and a screw (400) is inserted into the compensation element (300) through a hole in the vehicle body box (200).

4. Vehicle body box according to claim 3, **characterised in that** the compensation element (300) is fastened to a component (700) which is welded to the covering (100).

5. Vehicle body box according to claim 3, **characterised in that** the covering (100) has a welded pin (120) with external thread, which is guided through a slot in a component (700), wherein the component (700) is fixed to the covering (100) by means of an internal thread element (500) and the compensation element (300) is fastened to the component (700).

6. Vehicle body box according to one of claims 3 to 5, **characterised in that** the hole is embodied in a further component (800), which is welded to the vehicle body box.

7. Vehicle body box according to claim 5 and according to claim 6, **characterised in that** the hole in the further component (800) is a further slot, which is extended perpendicularly to the slot in the component (700).

8. Vehicle body box according to claim 6 or 7, **characterised in that** the further component bridges an opening (235) in the vehicle body box on the inside.

9. Vehicle with a vehicle body box according to one of the preceding claims.

10. Vehicle according to claim 9, **characterised in that** the vehicle is guided on tracks.

## Revendications

1. Chaudron (200) à l'état brut d'un véhicule, comprenant un bordage (100), qui s'étend sur une face extérieure du chaudron (200) à l'état brut, le bordage (100) étant vissé au chaudron à l'état brut au moyen d'au moins un élément (300) de compensation pour la compensation continue des tolérances dans la direction transversale du véhicule, de manière à ce que le bordage (100) soit plan, indépendamment des inégalités du chaudron (200) à l'état brut.

2. Chaudron (200) à l'état brut suivant la revendication 1, **caractérisé en ce que** le bordage (100) est relié en étant précontraint et sans déformation à une entretoise (230) de fenêtre du chaudron (200) à l'état brut au moyen de l'élément (300) de compensation.

3. Chaudron (200) à l'état brut suivant la revendication 1 ou 2, **caractérisé en ce que** l'élément (300) de compensation est fixé sur le bordage (100) et une vis (400) est vissée dans l'élément (300) de compensation en passant par un trou dans le chaudron (200) à l'état brut.

4. Chaudron (200) à l'état brut suivant la revendication 3, **caractérisé en ce que** l'élément (300) de compensation est fixé à une pièce (700) qui est soudée au bordage (100).

5. Chaudron (200) à l'état brut suivant la revendication 3, **caractérisé en ce que** le bordage (100) a une broche (120) soudée à filetage extérieur, qui passe dans une boutonnière d'une pièce (700), la pièce (700) étant immobilisée sur le bordage (100) au moyen d'un élément (500) taraudé et l'élément (300) de compensation est fixé à la pièce (700).

6. Chaudron (200) à l'état brut suivant l'une des revendications 3 à 5, **caractérisé en ce que** le trou est constitué dans une autre pièce (800) qui est soudée au chaudron à l'état brut.

7. Chaudron (200) à l'état brut suivant la revendication 5 et suivant la revendication 6, **caractérisé en ce que** le trou dans l'autre pièce (800) est une autre boutonnière qui est prolongée perpendiculairement à la boutonnière de la pièce (700).

8. Chaudron (200) à l'état brut suivant la revendication 6 ou 7, **caractérisé en ce que** l'autre pièce recouvre vers l'intérieur une ouverture (235) du chaudron à l'état brut.

9. Véhicule ayant un chaudron à l'état brut, suivant l'une des revendications précédentes.

10. Véhicule suivant la revendication 9, **caractérisé en ce que** le véhicule est guidé sur rail.
